# EUROPÄISCHE PATENTSCHRIFT

(11) **EP 0 141 183 B1**
(45) Veröffentlichungstag und Bekanntmachung des Hinweises auf die Patenterteilung: **26.07.1989**
(21) Anmeldenummer: 84110816.0
(22) Anmeldetag: 11.09.1984
(51) Int. Cl.: A43D 25/07

(54) **Klebepresse für Schuhe**
Glueing press for shoes
Presse de collage pour chaussures

(30) Priorität: 25.10.1983 DE 3338731
(43) Veröffentlichungstag der Anmeldung: 15.05.1985
(73) Patentinhaber: Funck, Herbert, Dr.-Ing., D-8032 Gräfelfing-Lochham (DE)
(72) Erfinder: Funck, Herbert, Dr.-Ing., D-8032 Gräfelfing-Lochham (DE)
(74) Vertreter: Beetz & Partner Patentanwälte

(56) Entgegenhaltungen:
- FR-A- 899 021
- FR-A- 1 232 880
- FR-A- 2 298 973
- FR-A- 2 338 665
- FR-A- 2 525 877
- GB-A- 1 134 359
- GB-A- 2 002 484
- US-A- 1 630 672
- US-A- 2 996 739

## Beschreibung

Die Erfindung betrifft eine Klebepresse zum Ankleben von Schuhsohlen an aufgeleistete Oberschuhe, bestehend aus einer festen Tischkonstruktion mit einer auswechselbaren Aufnahmeplatte, in deren gepolsterter Öffnung ein aufgeleisteter Oberschuh mit der aufgelegten Sohle nach oben weisend eingelegt und fixiert wird, aus einem mit Druckmittel beaufschlagbarem Preßkissen, dessen formsteife Haube an der Tischkonstruktion angelenkt und nach unten durch eine elastisch dehnbare Membran druckdicht abgeschlossen ist, und aus einem an der Tischkonstruktion angelenkten Linearantrieb zum Verschwenken des Preßkissens.

Aus der DE-PS 2 503 381 ist eine derartige Klebepresse für Schuhwerk bekannt, bei welcher das Preßkissen aus einer stabilen Metallhaube und einer an ihrem unteren Flansch druckdicht befestigten dehnbaren Membran besteht. Die Metallhaube ist mit ihrem hinteren Endteil schwenkbar in der ortsfesten Tischkonstruktion gelagert und weist im obersten Bereich einen Lagerbock auf, an dem die Kolbenstange eines pneumatischen Antriebszylinders gelenkig angreift. Der Zylinder ist an einer das Preßkissen überragenden Konsole angelenkt. Zum Ankleben einer Laufsohle an einen aufgeleisteten Oberschuh wird dieser zusammen mit der aufgelegten Laufsohle - nach Aufbringen des Klebemittels - in eine gepolsterte Öffnung einer Aufnahmeplatte der Tischkonstruktion eingelegt und durch die an den Oberschuh angepaßte Form der gepolsterten Öffnung lagefixiert. Nach Verschwenken der Haube in die Schließstellung wird ein Druck im Preßkissen aufgebaut, der die Membran gegen die Laufsohle und die angrenzenden Bereiche des Oberschuhs preßt. Die während dieses Klebevorgangs auf die Haube in Öffnungsrichtung wirkenden Kräfte müssen bei dieser bekannten Klebepresse vom Antriebszylinder aufgenommen werden, was eine Überdimensionierung des Antriebszylinders bedingt und keine sichere Verriegelung durch Formschluß bewirkt. Darüber hinaus besteht die Gefahr, daß bei einem Druckverlust im Antriebssystem, z. B. bei einem Bruch der Druckluftleitung, die schwere massive Haube aus einer teilweise oder voll angehobenen Stellung plötzlich herabfällt, was zu erheblichen Verletzungen des Bedieners führen kann.

Aus der FR-PS 1 232 880 ist eine einfach aufgebaute Klebepresse zum Ankleben von Schuhsohlen an Oberschuhe bekannt, bei denen die Leisten mit den Oberschuhen und der aufgelegten Sohle im Fersenbereich auf einem festen Dorn aufgesteckt werden und bei dem das aus formsteifer Haube und elastischer Membran gebildete Preßkissen von Hand geschlossen wird. Zur Sicherung der Haube beim Preßvorgang ist eine Klinkenverriegelung vorgesehen, deren Klinke an einem Teil des geschlossenen Aufnahmekastens für den Schuh befestigt ist und einen am Preßkissenrand angeformten Haken umgreift. Durch Verschwenken eines Handhebels wird eine feste Verriegelung der Preßkissenhaube mit dem Unterkasten erreicht. Wegen dieser manuellen Handarbeiten kann diese Klebepressen-Ausführung die hohen Anforderungen der Schuhhersteller insbesondere hinsichtlich der Durchsatzleistung nicht erfüllen. Eine diesbezüglich ähnliche Klebepresse ist in der US-PS 2 996 739 beschrieben, wobei hier die Schwenkbewegung des Preßkissens mittels eines Antriebszylinders erfolgt, die Verriegelung in der Schließstellung jedoch ebenfalls durch Verschwenken und Einrasten eines Handhebels vorgenommen wird.

Schließlich ist aus der DE-AS 2 548 943 eine Klebepresse für Schuhwerk bekannnt, bei welcher das Preßkissen ortsfest an einer Tischkonsole gehalten ist und zum Öffnen der Presse die Tischkonstruktion zusammen mit der Aufnahmeplatte für die Oberschuhe schräg nach vorn verschwenkt wird. Zu diesem Zweck ist der Aufnahmetisch an mindestens zwei Parallelogrammhebeln angelenkt, von denen einer als zweiteiliger Kniehebel ausgebildet ist und ein Gelenkauge für die Kolbenstange eines Antriebszylinders aufweist. Diese bekannte Klebepresse ist technisch sehr aufwendig und gegen Betriebsstörungen insbesondere im Langzeitbetrieb auf Grund der großen bewegten Massen anfällig. Die Durchsatzleistungen sind begrenzt, weil die Öffnungs- und Schließbewegungen relativ klein gehalten werden müssen, damit die lose eingelegten Schuhe in der Öffnung der Aufnahmeplatte nicht verrutschen, was zu fehlerhaften Klebungen und damit zu einem unakzeptabel großen Ausschuß an Schuhen führt.

Aus der GB-PS 1 134 359 ist eine Klebepresse bekannt, bei welcher das Preßkissen an einem horizontalen Träger befestigt ist, der über je ein an seinen Enden angreifendes Gelenkhebelsystem am oberen Querholm eines Rahmens vertikal bewegbar aufgehängt ist. Zwischen den Gelenken der beiden Gelenkhebelsysteme ist ein horizontal ausgerichteter Druckmittelzylinder angeordnet, bei dessen Betätigung die Gelenkhebel paarweise verschwenkt und dadurch der horizontale Träger zusammen mit dem Preßkissen angehoben bzw. abgesenkt werden. Die untersten Hebel beider Gelenkhebelsysteme sind über eine Stange und einen abgewinkelten Bock gelenkig miteinander verbunden. Bei dieser Konstruktion ist die Öffnungsbewegung des Preßkissens durch die Art der Trägeraufhängung begrenzt, so daß die Oberschuhe nicht in die dafür vorgesehene Halterung eingelegt sondern nur zusammen mit dieser Halterung horizontal unter das Preßkissen verfahren werden können. Diese notwendigen Horizontalbewegungen des Oberschuhs vor und nach dem eigentlichen Preßvorgang begrenzen die Produktivität einer solchen Presse in erheblichem Maße und erfordern darüber hinaus einen zusätzlichen technischen Aufwand.

Aus der FR-PS 2 338 665 ist es bei Klebepressen bekannt, den bewegbaren Pressenoberteil in der geschlossenen Preßstellung durch einen Druckmittelzylinder zu verriegeln, damit die beim Preßvorgang in Öffnungsrichtung wirksamen Kräfte aufgenommen werden. Dieser zusätzliche Druckmittelzylinder vergrößert jedoch nicht nur den technischen Aufwand, sondern birgt auch die Gefahr, daß bei seiner inkorrekten Arbeitsweise die Preßhaube während des Preßvorganges aufspringen kann.

Aufgabe der Erfindung ist es, eine Klebepresse zum Ankleben von Schuhsohlen an aufgeleistete Oberschuhe zu schaffen, die ohne Überdimensionierung des Druckmittelzylinders eine sichere Verriegelung des Preßkissens in der Schließstellung gewährleistet, so daß Beschädigungen und Verletzungen durch willkürliche Bewegungen des Preßkissens sicher vermieden werden.

Erfindungsgemäß wird diese Aufgäbe dadurch gelöst, daß der Druckmittelzylinder am Lagerbock der Haube über ein Gelenkhebelsystem mit Kniehebeln angreift, welches einen mit einem der Kniehebel gelenkig verbundenen Schwenkarm aufweist, der mit einem Ende am Lagerbock der Haube angelenkt und mit seinem anderen freien Ende bis an ein ortsfestes Gegenlager schwenkbar ist, an dem er sich bei geschlossenem und mit Innendruck beaufschlagten Preßkissen abstützt und dadurch die Haube gegen die Öffnungskräfte verriegelt.

Erfindungsgemäß wird somit die Schließ- und Öffnungsbewegung des Preßkissens sowie seine Verriegelung gegen die beim Pressen auftretende Öffnungskraft durch das Gelenkhebelsystem bewirkt, wobei vom Linearantrieb nur die geringen Kräfte zum Öffnen und Schließen des Preßkissens aufgebracht werden müssen, da die vom Preßdruck herrührenden Kräfte vom Kniehebelsystem auf die Tischkonstruktion übertragen werden. Es können daher kleine und billige pneumatische Zylinder als Linearantriebe verwendet werden. Beim Preßvorgang wird im pneumatischen Zylinder zweckmäßig ein Druck aufrechterhalten, um die Kniehebel in ihrer voll gespreizten Lage zu halten, wozu jedoch nur kleine Kräfte notwendig sind. Als Folge kann der Linearantrieb wesentlich kleiner ausgelegt werden, was zu erheblichen Einsparungen führt. Das Gelenkhebelsystem gemäß der Erfindung vermeidet bzw. mindert auch die durch plötzliches Zuklappen des Preßkissens bei z. B. Bruch der Kolbenstange oder Druckausfall verursachten Gefahren. Insgesamt bietet damit die Klebepresse gemäß der Erfindung eine wesentlich verbesserte Arbeitssicherheit gegenüber allen bekannten Pressenausführungen.

Im praktischen Betrieb kann es vorkommen, daß bei Versagen der Steuerung der Antrieb die Haube zu öffnen beginnt, bevor der Druck im Preßkissen auf einen ausreichend kleinen Wert abgesunken ist. In diesem Fall öffnet der restliche Innendruck schlagartig das Preßkissen, wobei die Gummimembran in Richtung der Bedienungsseite herausquillt und soweit überdehnt werden kann, daß sie platzt und ein Unfallrisiko für den Bediener darstellt. Um einerseits die Vorteile der festen Gegenhalterung der Haube während des Preßvorgangs sowie des selbsttätigen Gewichtsausgleichs während der Öffnungs- und Schließbewegungen beizubehalten und andererseits ein unbeabsichtigtes Öffnen der Haube durch einen Restinnendruck bei einer fehlerhaften oder ungenauen Steuerung zu verhindern, hält eine Sperrvorrichtung als zusätzliche Sicherung die Haube solange in der Schließstellung fest, bis der Preßkisseninnendruck auf Null oder einen entsprechend kleinen Wert abgesunken ist.

Gemäß einer zweckmäßigen Ausgestaltung der Erfindung weist die Haube einen massiven Rückteil und einen Gelenkansatz auf, die bei der Öffnungs- und Schließbewegung Gegengewichte gegen den vorderen Haubenteil darstellen. Zur Vergrößerung dieses Effektes kann der massive Gelenkansatz unterhalb der Auflageplatte an der Tischkonstruktion angelenkt sein.

Eine Verringerung des Preßkissengewichtes wird bei einer vorteilhaften Weiterbildung der Klebepresse erreicht, wenn die Haube aus einem leichten Deckel aus z. B. Leichtmetall und aus einem massiven Rahmen besteht, der den Lagerbock für den Angriff des Gelenkhebelsystems und den massiven Gelenkansatz aufweist. Dadurch verringert sich das Haubengewicht insbesondere in seinem vorderen Teil und es ergibt sich eine Gewichtskonzentration im hinteren Endbereich der Haube, ohne daß sich ihre Gesamtfestigkeit verringert. Der Lagerbock und der untere Gelenkansatz bilden einen Teil des relativ schweren äußeren Stahlrahmens, der die beim Auf- und Zuschwenken des Preßkissens und während der Klebevorgänge auftretenden Kräfte aufnimmt, so daß auch bei vermindertem Gesamtgewicht des Preßkissens eine ausreichende Festigkeit gewährleistet wird. Bei einem Wechsel der zu verklebenden Schuhtypen können entsprechende Membranen ebenso wie optimal ausgelegte Deckelteile am Stahlrahmen montiert werden. Ferner besteht die Möglichkeit, zwei unterschiedliche Membranen zwischen dem leichten Deckelteil der Haube und dem Stahlrahmen unter Verwendung eines Abstandsringes zu montieren, wodurch zwei gesonderte Druckkammern entstehen, die durch zeitlich aufeinanderfolgende Druckbeaufschlagung das fehlerfreie Ankleben von harten Gummi- und Ledersohlen ermöglichen.

Bei einer zweckmäßigen Ausgestaltung der Erfindung weist die Membran an ihrem Außenrand zur wirksamen Abdichtung je einen oberen und unteren Ringwulst auf, mit denen sie in entsprechende Ringnuten entweder im äußeren Stahlrahmen und im Ringflansch des Deckels bzw. im Zwischenrahmen eingepreßt ist. Nach Lösen der Spannschrauben und Abnehmen des Deckelteils kann die Membran einfach und schnell ausgewechselt werden. Zu diesem Zweck ist eine Schnellspannvorrichtung besonders geeignet, deren Bedienung bei geöffnetem Preßkissen ausschließlich von vorn erfolgen kann. Am äußeren Stahlrahmen ist ein äußerer, nach unten offener Flansch vorgesehen, in dessen schrägen Hinterschnitt ein passend gestalteter Spannklotz eingreift. Eine versenkte Schraube durchgreift diesen Spannklotz von unten und ist durch ein Langloch in der Unterseite des Preßkissenrahmens hindurch in eine Spannmutter eingeschraubt, welche drehsicher und im Langloch quer verschiebbar in einer von außen in den Preßkissenrahmen eingearbeiteten Ausfräsung untergebracht ist. Diese Spannmittel sind mit vorgegebenen Zwischenabständen am Rand des Preßkissens verteilt unverlierbar angeordnet.

Zur zusätzlichen Sicherung gegen unbeabsichtigtes Aufschwenken der Haube aufgrund eines im Preßkissen herrschenden Restdruckes dient der mit einem Ende am Lagerbock der Haube angelenkte Schwenkarm, an dem einer der Kniehebel angreift und der sich bei geschlossener Haube mit seinem anderen Ende an einem ortsfesten Gegenlager abstützt. Am Ende der Schließbewegung der Haube gelangt dieser Schwenkarm mit seinem oberen Ende unter das ortsfeste Gegenlager, wobei die beiden Kniehebel voll gestreckt sind. Beim Aufbau des Innendrucks im Preßkissen macht die Haube eine minimale Öffnungsbewegung, was zu einer dichten Anlage des oberen Schwenkhebelendes am Gegenlager - unter Schließen des sich ggf. zwischen dem Schwenkhebelende und dem Gegenlager befindlichen Spaltes - führt. Damit wird die gesamte Öffnungskraft der Haube während des Preßvorgangs auf das Gegenlager übertragen, das als an der Tischkonstruktion befestigtes Querhaupt ausgebildet ist. Dadurch kann die Haube auch bei einer Funktionsstörung des Antriebssystems nicht aufschwenken. Erst wenn durch Absinken des Preßdrucks auf etwa Null die Haube durch ihr Eigengewicht wieder in ihre unterste Lage gelangt ist, kann der Schwenkarm aus seiner Sperrstellung herausbewegt und anschließend die Haube geöffnet werden.

Als zusätzliche Sicherung kann eine Sperrvorrichtung mit Riegeln oder Klinken vorgesehen sein, die durch den Preßkissen-Innendruck eingerückt werden und bei fehlendem Innendruck selbsttätig und/oder durch Federkraft in ihre ausgerückte Stellung gebracht werden.

Im folgenden werden verschiedene besonders geeignete Ausführungsbeispiele der Erfindung anhand der Zeichnung im einzelnen beschrieben. Es zeigen:
Fig. 1 eine teilgeschnittene Seitenansicht einer Klebepresse in geöffnetem und in geschlossenem Zustand;
Fig. 2 eine andere Ausführung der Klebepresse mit einem an der Tischkonstruktion angelenkten Antrieb;
Fig. 3 eine weitere Preßkissenausführung;
Fig. 4 verschiedene Ausführungen des Preßkissens im Vertikalschnitt;
Fig. 5 eine für die Klebepressen geeignete Aufschwenk-Sicherung im vergrößerten Vertikalschnitt.

Die in Fig. 1 dargestellte Klebepresse besteht aus einer Tischkonstruktion 1, einem an dieser mit ihrem hinteren Ende angelenkten Preßkissen 2 und einem als Druckluftzylinder 24 ausgebildeten Antrieb 3, welcher das Preßkissen 2 aus seiner in Vollinien dargestellten Schließstellung in die strichpunktiert dargestellte geöffnete Stellung - und umgekehrt-verschwenkt. Die Tischkonstruktion 1 enthält in ihrem in Fig. 1 linken Teil ein Lager 4, in dem das Preßkissen 2 mittels eines nach unten ragenden massiven Lageransatzes 5 schwenkbar gehalten ist. Ferner ist in der Tischkonstruktion eine Aufnahmeplatte 6 lösbar festgelegt, in welcher eine der jeweiligen Kontur des aufgeleisteten Oberschuhs 7 angepaßte Öffnung 8 mit einem Polsterrand 9 vorhanden ist. Diese Aufnahmeplatte 6 ist oberhalb des Lagers 4 angeordnet. Die Oberfläche der Aufnahmeplatte 6 liegt in der Schließebene des Preßkissens 2.

Das Preßkissen 2 enthält eine formsteife Haube 10, an deren linkem Rand der Lageransatz 5 nach unten weisend angeformt ist und deren unterer Haubenrand in Form eines Ringflanschs 11 eine feinbearbeitete Anlagefläche für eine elastisch dehnbare Membran 12 aufweist. Die Membran 12 ist mittels eines Spannringes 13 und Schrauben 14 am Ringflansch 11 druckdicht befestigt. Durch eine Öffnung 15 in der Haube wird das Druckmittel, bevorzugt Druckluft, in den von der elastischen Membran 12 und der Haube 10 druckdicht begrenzten Innenraum des Preßkissens 2 eingeführt und abgelassen. In einem oberen Abschnitt der Haube 10 ist ein Lageransatz 16 befestigt, an dem ein Schwenkarm 70 mittels eines Drehzapfens 18 angelenkt ist. Am oberen Ende eines Kniehebels 17 ist ein Gelenk 19 vorgesehen, an dem die Kolbenstange 20 des Antriebes und das untere Ende eines zweiten Kniehebels 21 gelenkig angreifen. Dieser obere Kniehebel 21 ist mit seinem oberen Ende an einem Drehzapfen 22 an einer Konsole 23 auslenkbar befestigt, die ein Teil der starren Tischkonstruktion ist. An einem horizontalen Tragarm 75 der Konsole 23 ist das Zylindergehäuse 24 des Antriebes 3 gelenkig befestigt. Ferner trägt die Konsole 23 an ihrem vertikalen Teil einen Anschlag 25, welcher die Schwenkbewegung des Schwenkarms 70 in einer Stellung begrenzt, in welcher die beiden Kniehebel 17 und 21 in einer Achse ausgerichtet sind und damit ihre Verriegelungsstellung einnehmen. Durch den an der Haube 10 angeformten Lageransatz 5 ergibt sich eine Schwenkachse für das Preßkissen 2, die an der Tischkonstruktion 1 unterhalb der Aufnahmeplatte 6 liegt. Dadurch wird eine besonders günstige Kinematik beim Öffnen und Schließen des Preßkissens 2 durch den Antrieb 3 über das Kniehebelsystem 17, 21 sowie ein wirksamer Gewichtsausgleich beim Öffnen und Schließen der Haube 10 erreicht.

Das Gelenkhebelsystem besteht aus den beiden Kniehebeln 17, 21 und aus dem zusätzlichen Schwenkarm 70, an dem der Kniehebel 17 etwa in der Mitte gelenkig angreift und dessen unteres Ende über die Drehbolzen 18 am Gelenkansatz 16 der Haube 10 angelenkt ist. Das obere Ende dieses Schwenkhebels 70 weist eine Stützfläche 71 auf. Die tischfeste Tragkonsole 23 umfaßt zwei vertikale Ständer 72, die durch ein oberes Querhaupt 73 miteinander verbunden sind. Die Länge des Schwenkhebels 70 ist so bemessen, daß in der in Fig. 1 mit ausgezogenen Linien dargestellten geschlossenen Stellung des Preßkissens 2 zwischen der oberen Stützfläche 71 des Schwenkhebels 70 und der Unterfläche des Querhauptes 73 ein schmaler Spalt 74 vorhanden ist, der das Einschwenken des Schwenkhebels 70 kurz vor Beendigung der Schließbewegung unter das Querhaupt 73 gestattet.

Am Querhaupt 73 bzw. an den Ständern 72 oder auch direkt an der Tischkonstruktion ist ein winkelförmiger Tragarm 75 starr befestigt, an dem das Zylindergehäuse 24 des Antriebes 3 sowie in entsprechendem Abstand davon der Kniehebel 21 schwenkbar gelagert sind. Die Kolbenstange des Antriebs 3 greift im Gelenk 19 der beiden Kniehebel 17, 21 an.

Die zusätzliche Aufschwenksicherung der Klebepresse ergibt sich durch die Sperrfunktion des Schwenkarms 70 bei geschlossenem Preßkissen 2. Wenn sich der Antrieb bei geöffnetem Preßkissen aus der gestrichelt dargestellten aufgeschwenkten Stellung in die mit durchgezogenen Linien dargestellte geschlossene Stellung bewegt, wirkt die ausfahrende Kolbenstange schiebend auf den anfangs mit ihr fluchtenden Schwenkhebel, wodurch sich der erste Teil der Schließbewegung relativ schnell vollzieht.

Gegen Ende dieser Schließbewegung erfolgt dann die Streckung der beiden Kniehebel 17, 21 mit dem Einschwenken des Schwenkarms 70 um das Lager 80 in die in Fig. 1 dargestellte vertikale Lage unter dem Querhaupt 73, wobei der dargestellte schmale Spalt 74 vorhanden ist. Wenn das Preßkissen 2 über den Anschluß 15 mit Druckluft beaufschlagt wird, verformt sich die Membran und legt sich an die Randbereiche des Oberschuhs an. Aufgrund des Innendrucks im Preßkissen 2 wird die Haube 10 um einen äußerst kleinen Betrag so weit nach aufwärts verschwenkt, bis der Spalt 74 verschwunden ist und die obere Stützfläche 71 des Schwenkarms 70 an der Unterseite des Querhaupts 73 anliegt. In dieser Stellung bleibt der Schwenkarm 70 während des gesamten Preßvorgangs so lange, bis der Innendruck im Preßkissen 2 auf etwa Atmosphärendruck abgesunken ist und die Haube aufgrund ihres Eigengewichtes sich in die dargestellte untere Lage zurückbewegt. Dabei kommt das obere Ende des Schwenkarms 70 von dem Querhaupt 73 unter Wiederherstellung des Spaltes 74 frei, so daß durch eine Einziehbewegung des Antriebs-Kolbens der Schwenkarm aus der dargestellten Position herausbewegt werden kann. Wenn durch eine unsachgemäße Steuerung der Antrieb 3 auf Öffnen geschaltet wird, bevor der Innendruck in dem Preßkissen etwa auf Atmosphärendruck abgesunken ist, dann verhindert die durch den Andruck des Schwenkarms 70 gegen das Querhaupt 73 erzeugte Reibung an der oberen Stützfläche 71 ein Herausschwenken des Schwenkarms 70 unter dem Querhaupt 73 und sichert damit das Preßkissen gegen eine unerwünschte Öffnungsbewegung. Damit wird einerseits der Vorteil eines einwandfreien Preßhaubenverschlusses mit Hilfe des Gelenkhebelsystems aufrechterhalten und andererseits eine sichere Verriegelung der Haube gegen Öffnen unter Preßdruck gewährleistet. Die zusätzliche Sperrwirkung gegen unbeabsichtigtes Öffnen des Preßkissens wird somit vom Schwenkarm 70 übernommen, der mit seinem unteren Ende an der Haube 10 angreift und mit seinem über den Anlenkpunkt 22 des Kniehebels 17 hinausragenden oberen Ende bei geschlossener Haube am oberen Querhaupt 73 abgestützt ist, sobald und solange im Preßkissen 2 ein Innendruck herrscht. Der Schwenkarm 70, an dem der Kniehebel 17 angelenkt ist und der die Kräfte für die Öffnungs- und Schließbewegung vom Antrieb 3 auf die Haube 10 überträgt hat zusätzlich die Funktion einer Sicherung gegen unbeabsichtigtes Öffnen. Dabei haben die beiden Kniehebel 17, 21 keine echte Verriegelungsfunktion, sondern stellen in erster Linie sicher, daß der Schwenkarm 70 bei geschlossenem Preßkissen seine Sperrlage einnimmt. Einen betriebstechnischen Vorteil bildet diese Pressenausführung insofern, weil der Bediener auf eine Fehlfunktion der Steuerung aufmerksam gemacht wird, und zwar unter Vermeidung von Verletzungsgefahren und/oder Beschädigungsmöglichkeiten der Pressenteile, sobald das Preßkissen sich nicht selbsttätig in seine geöffnete Stellung bewegt. Dieser Fall ist gegeben, wenn das Preßkissen nicht schnell genug oder überhaupt nicht entlüftet wird bzw. wenn der Antrieb auf _{"}Öffnen_{"} geschaltet wird, bevor der Preßkissendruck auf Atmosphärendruck abgesunken ist.

Die Klebepresse nach Fig. 2 entspricht in ihrem wesentlichen Aufbau insbesondere hinsichtlich der zusätzlichen Sperrvorrichtung gegen Öffnen des Preßkissens der Ausführung nach Fig. 1. Die beiden Ständer 72 der Konsole 23 sind jedoch am vorderen rechten Teil der Tischkonstruktion 1 befestigt und verlaufen schräg nach hinten oben. Ferner ist der Antrieb 3 an einer Konsole 76 angelenkt, die seitlich hinter dem Haubenlager 4 direkt an der Tischkonstruktion 1 befestigt ist. Bei geschlossener Preßhaube erstreckt sich der Schwenkarm 70 parallel zu den beiden Ständern 72 der Konsole 23 und liegt mit seiner endseitigen Stützfläche 71 an dem Querhaupt 73 an, sobald in dem Preßkissen ein Innendruck herrscht. Wie dargestellt, liegt der Tragarm 75 schräg und trägt an seinem unteren freien Ende das Lager für den Kniehebel 21. Die Arbeitsweise dieser Presse entspricht derjenigen nach Fig. 1. Als Vorteil ergibt sich jedoch, daß der Antrieb von unten wirkt und daß seine Kolbenstange und deren Gewindestutzen während der Öffnungs- und Schließbewegung ausschließlich auf Druck beansprucht werden. Lediglich am Ende der Schließbewegung erfolgt eine Zugbelastung der Kolbenstange, und zwar erst dann, nachdem die Haube auf dem Tisch aufliegt.

Bei der Ausführung nach Fig. 3 besteht die Haube 10 zur Erzielung des praktisch vollständigen Gewichtsausgleiches aus zwei Teilen, nämlich einmal aus einem inneren Deckelteil 40 aus einem leichten Werkstoff, beispielsweise Alu-Guß oder einem faserverstärkten Kunststoff, und aus einem Rahmenteil, der einen Stahlrahmen 41, einen unteren Spannrahmen 42 und Spannmittel enthält. Wie im rechten Teil der Fig. 3 gezeigt, ist der Deckelteil 40 mittels seines äußeren Ringflansches 43 mit dem oberen Stahlrahmen 41 unter Zwischenlage einer Dichtung 44 verschraubt. Jeder Rahmen 41, 42 weist eine Ringnut 45, 46 in seiner Anlagefläche auf, in die ein oberer bzw. unterer Ringwulst am Außenrand der weichelastischen Membran 12 eingepaßt ist. Schrauben 47 bzw. 48 dienen als Spannmittel zur Befestigung des leichtgewichtigen Deckels 40 am Stahlrahmen 41 und zum druckdichten Einspannen des Membranrandes zwischen dem Spann- und dem Stahlrahmen 41, 42.

Diese besonders zweckmäßige Ausbildung der Haube 10 führt nicht nur zu einem wesentlich geringeren Preßkissengewicht, sondern eröffnet die Möglichkeit, eine zusätzliche Membran 50 oberhalb der Membran 12 verwenden zu können, die aus einem biegsamen und zumindest in Längsrichtung undehnbaren Material, in der Regel aus Leder, besteht (vgl. linker Teil des Preßkissens 2 gemäß Fig. 3). Diese Membran 50 kann zwischen dem Randflansch 43 des Deckelteils 40 und dem oberen Ringelement 41 statt der Dichtung 44 druckdicht eingespannt werden und teilt den Preßkissenraum in eine obere und eine untere druckdicht geschlossene Kammer 51 bzw. 52, die über getrennte Öffnungen 53 bzw. 54 mit Druckmittel beaufschlagt werden. Durch Lösen der Spannschrauben 47 kann die Dichtung 44 auf einfache Weise durch die Ledermembran 50 ersetzt werden, die bevorzugt beim Ankleben von steifen Leder- oder Gummisohlen eingesetzt wird, um auf diese einen lediglich von oben wirkenden Druck auszuüben und ihr Verrutschen während der Schließbewegung des Preßkissens 2 zu verhindern. Zu diesem Zweck wird vorteilhaft die Höhe des Stahlrahmens 41 so gewählt, daß die Membran 50 vor dem Beaufschlagen der Druckkammer 51 etwa im Bereich der Sohlenoberfläche liegt.

In Fig.4 ist ein Preßkissen für Klebepressen vergrößert dargestellt, wobei im linken Teil dieser Figur zwei Membranen 12 und 50 und im rechten Teil nur die weichelastische Membran 12 vorgesehen sind. Gegenüber der Ausführung nach Fig. 3 unterscheidet sich diese Preßkissenkonstruktion im wesentlichen durch eine zweckmäßige Schnellspann-Vorrichtung, die einen einfachen Austausch der inneren Deckelteile 40 ebenso wie der jeweiligen Membran 50 oder 12 ermöglicht. Wie dargestellt, ist der Lagerbock 55 an einem formsteifen relativ schweren Stahlrahmen 60 starr befestigt, an dessen oberem Ende eine Schulter 61 angeformt ist und der im unteren Teil radiale Blindöffnungen 62 zur Aufnahme von Muttern oder - Bolzenköpfen 63 aufweist. Der auf der rechten Seite der Fig. 3 dargestellte leichte Deckelteil 40 aus z. B. Alu-Guß hat einen verdickten Rand 64, in dessen Auflagefläche die Ringnut 45 zur Aufnahme des oberen Ringwulstes der weichelastischen Membran 12 eingearbeitet ist. In radial äußeren hinterschnittenen Ausnehmungen des Spannrahmens 42 sitzen Spannklötze 65, die von Spannschrauben 66 mit versenktem Kopf durchragt werden, mittels derer die weichelastische Membran 12 druckdicht zwischen dem Spannrahmen 42 und dem verdickten Rand 64 des Deckelteils 40 eingespannt wird. Durch Anziehen der Spannschrauben 66 wird der Stahlrahmen 60 gegen den Spannrahmen 42 gezogen. Die Schulter 61 drückt dabei auf die obere Kante des verdickten Deckelrandes 64 und sichert auf diese Weise die druckdichte Fixierung des Deckelteils 40 und der Membrane 12 im Preßkissen 2.

Die gleiche Schnellspann-Vorrichtung kann auch bei Verwendung von zwei Membranen 12, 50 eingesetzt werden. In diesem Fall ist zwischen dem unteren Spannrahmen 42 und dem horizontalen Rand 43 des Deckelteils 40 ein Zwischenrahmen 68 eingespannt, dessen Höhe in etwa der Höhe des verdickten Randes 64 des im rechten Teil der Fig. dargestellten Deckelteils 40 entspricht. Damit kann der gleiche Stahlrahmen 60 und der Schnellverschluß 63-66 verwendet werden, um den Spannrahmen 41 und den Zwischenring 68 unter Zwischenlage der weichelastischen Membran 12 druckdicht miteinander zu verspannen. Wie gezeigt, besteht auch die Möglichkeit, zum Verspannen einfache Schraubbolzen 48 zu verwenden.

Ein wesentlicher Vorteil dieser Preßdeckelkonstruktion liegt in der Möglichkeit einer schnellen und einfachen Anpassung des Preßkissens an unterschiedliche Schuhtypen und -größen. Bei voll geöffnetem Preßkissen sind alle Spannschrauben 48 bzw. 66 von der Pressenvorderseite aus zugänglich und können gelöst oder angezogen werden, ohne daß der Monteur sich - wie bisher - um die Presse herum bewegen müßte, was umständlich ist und einen Freiraum verlangt.

Zum Auswechseln des Deckelteils 40 und/oder einer der Membranen 12, 50 wird der in die hinterschnittene Ausnehmung bzw. Nut am Spannrahmen 42 eingreifende Spannklotz 65 durch Aufschrauben der Spannbolzen 66 soweit gelöst, daß er aus der Ausnehmung bzw. Nut frei wird und der Bolzen in einem radialen Langloch 67 soweit nach außen geschoben werden kann, daß der Spannrahmen 42 und die Weichmembran zusammen mit dem inneren Deckelteil 40 des Preßkissens 2 nach vorn unten vom Stahlrahmen 60 abgenommen werden können.

Die Schnellspann-Vorrichtung enthält zweckmäßig nur etwa zwölf Spannklötze 65, so daß ein Membranwechsel schnell vorgenommen werden kann. Die Spannklötze 65 können bei diesem Wechsel nicht verlorengehen, da die Spannbolzen 66 in ihren Muttern 63 verbleiben. Genauso einfach ist ein Austausch des inneren Deckelteils 40, so daß sich das mit Druckmittel zu füllende Preßkissenvolumen schnell auf unterschiedliche Schuhgrößen anpassen läßt. So kann beispielsweise für Kinderschuhe und Sandalen der im rechten Teil der Fig. 4 dargestellte Deckelteil 40 verwendet werden, der eine wesentlich geringere Höhe als der gestrichelt gezeichnete Normal-Deckelteil hat. Dadurch wird der Druckmittelverbrauch der Presse etwa um die Hälfte verringert. In gleich einfacher Weise kann auch die zusätzliche undehnbare Membran 50 unter Verwendung eines entsprechend angepaßten Deckelteils 40 aus- und eingebaut werden. Nach Lösen der Spannbolzen 48 bzw. 66 bei voll geöffnetem Preßkissen kann dabei die aus dem Spannrahmen 42, der elastischen Membrane 12, dem Zwischenring 68, der undehnbaren Membrane 50 und dem Dekkelteil 40 gebildete Baugruppe nach vorn unten ausgebaut werden.

In Fig. 5 ist eine andere zusätzliche Sperrvorrichtung dargestellt. Im Tisch 1 ist ein Zapfen 80 befestigt, welcher beim Schließen des Preßkissens in eine entsprechende Ausnehmung 81, 82 eingreift, die am Rand 11 der Haube 10 und im Haltering 13 in Flucht - sowie ggf. auch in der Membran 12 - ausgebildet ist. An seinem oberen Ende weist der Haltezapfen 80 eine ballige Ausnehmung 83 auf. Im verdickten Ringflansch 11 des Haubenrandes ist eine horizontale Bohrung 84 ausgebildet, in welcher mindestens eine Kugel 85 sitzt, die durch einen Käfig 86 am Herausfallen gehindert ist. In dem zum Preßkisseninneren hin weisenden Endteil der Bohrung 84 befindet sich ein axial verschiebbares Druckglied 85, dessen eine Seite mit der Innenfläche der Haube 10 abschließt und dessen andere Oberfläche entsprechend der Kugelform 85 ballig ausgebildet sein kann. Das axial verschiebbare Druckstück 87 ist gegenüber dem Preßkisseninneren abgedichtet, was beispielsweise durch einen über die Innenöffnung der Bohrung 84 geklebten Gummilappen 88 geschehen kann.

Die in Fig. 5 dargestellte Vorrichtung wirkt als Kugelklemmgesperre, solange ein Innendruck in der Preßhaube herrscht. Dieser Innendruck wirkt über den Gummilappen 88, das Druckstück 87 auf die Kugeln und drückt diese in die ballige Ausnehmung 83 des Zapfens 80. Sobald der Innendruck unter einen vorgegebenen Wert abgesunken ist, kann die Haube 10 aufgeschwenkt werden, wobei dann die Kugeln 85 zusammen mit dem Druckstück 87 unter Dehnung des Gummilappens 88 weggedrückt werden.

Die Erfindung ist nicht auf die dargestellten Ausführungsbeispiele beschränkt. Insbesondere können Einzelteile der beschriebenen Ausführungsformen, beispielsweise die verschiedenen Preßkissenausführungen, ausgetauscht bzw. kombiniert werden. Dies gilt auch für die Zusatzsicherungen, deren konstruktive Ausgestaltung auch anders vorgenommen werden kann, solange nur eine selbsttätige und auf den Innendruck des Preßkissens ansprechende Arbeitsweise sichergestellt wird.

## Patentansprüche

1. Klebepresse zum Ankleben von Schuhsohlen an aufgeleistete Oberschuhe, bestehend
aus einer festen Tischkonstruktion mit einer auswechselbaren Aufnahmeplatte, in deren gepolsterte Öffnung ein aufgeleisteter Oberschuh mit der aufgelegten Sohle nach oben weisend eingelegt und fixiert wird,
aus einem mit Druckmittel beaufschlagbaren Preßkissen, dessen formsteife Haube an der Tischkonstruktion angelenkt und nach unten durch eine elastisch dehnbare Membran druckdicht abgeschlossen ist, und
aus einem an einem oberen Lagerbock der Haube angreifenden Druckmittelzylinder zum Verschwenken des Preßkissens,
dadurch gekennzeichnet, daß der Druckmittelzylinder (3, 24) am Lagerbock (16, 55) der Haube (10) über ein Gelenkhebelsystem mit Kniehebeln (17, 21) angreift, welches einen mit einem der Kniehebel (17) gelenkig verbundenen Schwenkarm (70) aufweist, der mit einem Ende am Lagerbock (16) der Haube (10) angelenkt und mit seinem anderen freien Ende bis an ein ortsfestes Gegenlager (73) schwenkbar ist, an welchem er sich bei geschlossenem und mit einem Innendruck beaufschlagten Preßkissen (2) abstützt und dadurch die Haube (10) gegen die Öffnungskräfte verriegelt.

2. Klebepresse nach Anspruch 1, dadurch gekennzeichnet, daß im vorderen Teil der Tischkonstruktion (1) eine nach schräg aufwärts rückwärts gerichtete Konsole (23) befestigt ist, die das Gegenlager (73) in Form eines Querhauptes für den Schwenkarm (70) und ein Lager für einen der Kniehebel (21) aufweist.

3. Klebepresse nach einem der Ansprüche 1 oder 2, dadurch gekennzeichnet, daß die Haube (10) einen massiven Rückteil und einen nach unten abgewinkelten Gelenkansatz (5, 56) aufweist, die bei der Öffnungs- und Schließbewegung Gegengewichte gegen das Gewicht des vorderen Haubenteils darstellen, wobei der massive Gelenkansatz (5, 56) unterhalb der Auflageplatte (6) an der Tischkonstruktion (1) angelenkt ist.

4. Klebepresse nach Anspruch 1, dadurch gekennzeichnet, daß ein Kniehebel (33) des Gelenkhebelsystems unterhalb der Auflageplatte (6) an der Tischkonstruktion (1) angelenkt ist und daß an seinem oberen über die Haube (10) hinausragenden Ende der an der Haube (10) angreifende zweite Kniehebel (31) und der Linearantrieb (3) angelenkt sind.

5. Klebepresse nach Anspruch 4, dadurch gekennzeichnet, daß der zweite Kniehebel (33) aus zwei parallelen Streben besteht, die seitlich neben dem Preßkissen (2) vorbeigeführt und an ihren oberen Enden durch eine Querstrebe (22') miteinander verbunden sind.

6. Klebepresse nach einem derAnsprüche 1 bis 5, dadurch gekennzeichnet, daß die Haube (10) aus einem leichten Deckel (40) und aus einem massiven Rahmen (41) besteht, der den Lagerbock (55) fürdas Gelenkhebelsystem sowie den nach unten abgewinkelten Gelenkansatz (56) aufweist.

7. Klebepresse nach Anspruch 6, dadurch gekennzeichnet, daß zwischen einem Randflansch (43) des leichten Deckels (40) und dem Stahlrahmen (41) eine flexible, undehnbare Zwischenmembran (50) druckdicht eingespannt ist.

8. Klebepresse nach Anspruch 6 oder 7, dadurch gekennzeichnet, daß der äußere Stahlrahmen (41) und ein Spannrahmen (42) Ringnuten (45, 46) enthalten, zwischen denen der äußere Ringwulste aufweisende Rand der Membran (12) druckdicht eingespannt ist.

9. Klebepresse nach Anspruch 6, dadurch gekennzeichnet, daß der mit dem Lagerbock (55) fest verbundene Stahlrahmen (60) an seinem oberen Endteil Halteanschläge (61) aufweist, die die Kante des leichten Deckelteils (40) übergreifen, und daß an seinem unteren Endteil Spannmittel (48; 62 bis 67) für eine von der Preßkissenunterseite her lösbare druckdichte Befestigung der elastischen Membran (12) und des unteren Spannrahmens (42) vorgesehen sind.

10. Klebepresse nach einem der Ansprüche 6 bis 9, dadurch gekennzeichnet, daß der leichte Deckel (40) einen verdickten Rand (64) aufweist, dessen Höhe etwa der Höhe eines Zwischenrahmens (68) entspricht.

11. Klebepresse nach einem der Ansprüche 6 bis 10, dadurch gekennzeichnet, daß zum Verspannen des Deckelteils (40) mit dem unteren Spannrahmen (42) eine Schnellspannvorrichtung vorgesehen ist, die aus den hinterschnittenen Ausnehmungen im Spannrahmen (42) sitzenden Spannklötzen (64) und Spannschrauben (63, 65) besteht, welche von der Auflageseite des Preßkis- . sens aus zugänglich sind und deren Muttern (63) in radialen Ausnehmungen (62) des Stahlrahmens (60) sitzen.

12. Klebepresse nach einem der Ansprüche 6 bis 11, dadurch gekennzeichnet, daß der leichte innere Deckel (40) aus Leichtmetall oder einem verstärkten Kunststoff besteht.

13. Klebepresse nach einem der Ansprüche 1 bis 11, dadurch gekennzeichnet, daß die Haube (10) durch ein vom Preßkissendruck betätigtes Gesperre (80 bis 88) mit der Tischkonstruktion (1) verriegelbar ist.

## Claims

1. A gluing press for gluing shoe soles to lasted , uppers, consisting of a fixed table structure having a replaceable receiving plate, in the padded opening of which a lasted upper is inserted and fixed with the applied sole facing upwards, a press pad adapted to be actuated by a pressure medium, the rigid hood of said pad being pivotally connected to the table structure and being closed at the bottom by an elastically extensible diaphragm so as to be pressure-tight, and a pressure medium cylinder acting on a top bearing bracket of the hood to pivot the press pad, characterised in that the pressure medium cylinder (3, 24) engages the bearing bracket (16, 55) of the hood (10) via an articulated lever system comprising toggle levers (17, 21), said system comprising a pivoting arm (70) which is pivotally connected to one of the toggle levers (17) and which is pivoted at one end to the bearing bracket (16) of the hood (10) and the other free end of which is pivotable as far as a fixed co-acting bearing (73), against which it bears when the pad (2) is closed and subjected to internal pressure, and thus locks the hood (10) against the opening forces.

2. A gluing press according to claim 1, characterised in that a bracket (23) directed rearwardly and upwardly at an angle is fixed in the front part of the table structure (1) and comprises the co-acting bearing (73) in the form of a crosshead for the pivoting arm (70) and a bearing for one of the toggle levers (21).

3. A gluing press according to claim 1 or 2, characterised in that the hood (10) has a solid back part and a bent-down hinge fitting (5, 56) which, during the opening and closing movement, constitute counter-weights against the weight of the front part of a hood, the solid hinge fitting (5, 56) being pivoted to the table structure (1) beneath the support plate (6).

4. A gluing press according to claim 1, characterised in that one toggle lever (33) of the articulated lever system is pivoted to the table structure (1) beneath the support plate (6) and in that the second toggle lever (31) engaging the hood (10), and the linear drive (3), are pivoted to its top end projecting beyond the hood (10).

5. A gluing press according to claim 4, characterised in that the second toggle lever (33) consists of two parallel struts, which extend laterally beside the press pad (2) and are interconnected at their top ends by a transverse strut (22').

6. A gluing press according to any one of claims 1 to 5, characterised in that the hood (10) consists of a lightweight cover (40) and a solid frame (41) which comprises the bearing bracket (55) for the articulated lever system and the bent-down hinge fitting (56).

7. A gluing press according to claim 6, characterised in that a flexible non-extensible intermediate diaphragm (50) is clamped to be pressure-tight between an edge flange (43) of the lightweight cover (40) and the steel frame (41).

8. A gluing press according to claim 6 or 7, characterised in that the outer steel frame (41) and a clamp frame (42) contain annular grooves (45, 46) between which that edge of the diaphragm (12) which has outer annular beads is clamped to be pressure-tight.

9. A gluing press according to claim 6, characterised in that the steel frame (60) fixedly connected to the bearing bracket (55) has at its top end part retaining stops (61) which engage over the edge of the lightweight cover part (40), and in that clamping means (48; 62 to 67) are provided at its bottom end part for pressure-tight fixing of the elastic diaphragm (12) and of the bottom clamp frame (42), such fixing being releasable from the underside of the press pad.

10. A gluing press according to any one of claims 6 to 9, characterised in that the lightweight cover (40) has a thickened edge (64), the height of which corresponds substantially to the height of an intermediate frame (68).

11. A gluing press according to any one of claims 6 to 10, characterised in that a quick-action clamp device is provided to clamp the cover part (40) to the bottom clamp frame (42), such device consisting of clamp blocks (64) disposed in undercut recesses in the clamp frame (42), and clamp screws (63, 65) which are accessible from the bearing side of the press pad and the nuts (63) of which are disposed in radial recesses (62) in the steel frame (60).

12. A gluing press according to any one of claims 6 to 11, characterised in that the lightweight inner cover (40) consists of light metal or reinforced plastics.

13. A gluing press according to any one of claims 1 to 11, characterised in that the hood (10) is lockable to the table structure (1) by a locking mechanism (80-88) actuated by the press pad pressure.

## Revendications

1. Presse de collage pour coller des semelles de chaussure sur une tige de chaussure montée sur embauchoir, constituée
d'une construction formant table fixe avec plaque de réception qui peut s'échanger et dans l'ouverture rembourrée de laquelle on place et on fixe une tige de chaussure montée sur embauchoir, semelle posée par-dessus et dirigée vers le haut,
d'un coussin de pressage qui peut être contraint par un fluide sous pression et dont le capot, de forme rigide, est articulé à la construction formant table et est obturé par-dessous avec étanchéité à la pression, par une membrane élastiquement extensible, et
d'un vérin qui agit sur un support supérieur du capot pour faire pivoter le coussin de pressage, caractérisée en ce que le vérin (3, 24) agit sur le support (16, 55) du capot (10) par l'intermédiaire d'un système de levier articulé, avec leviers à genouillère (17, 21), qui présente un bras pivotant (70) qui est relié, par articulation, à l'un (17) des leviers à genouillère, qui, par l'une de ses extrémités, est articulé sur le support (16) du capot (10) et qui, par son autre extrémité libre, peut pivoter jusqu'à une contre-butée fixe (73) contre laquelle il s'appuie lorsque le coussin de pressage (2) est fermé et contraint par une pression intérieure; et en ce que, de ce fait, le capot (10) est verrouillé à l'égard des forces d'ouverture.

2. Presse de collage selon la revendication 1, caractérisée en ce que dans la partie avant de la construction formant table (1) est fixée une console (23) qui est dirigée obliquement vers le haut et vers l'arrière et qui présente la contre-butée (73) sous forme d'une traverse pour le bras pivotant (70) ainsi qu'une butée pour l'un (21) des leviers à genouillère.

3. Presse de collage selon l'une des revendications 1 ou 2, caractérisée en ce que le capot (10) présente une partie arrière massive et un embout d'articulation (5, 56) rabattu vers le bas, qui, lors du mouvement d'ouverture et de fermeture, présentent des contrepoids d'équilibrage du poids de la partie avant du capot, étant précisé que l'embout d'articulation massif (5, 56) est articulé en dessous de la plaque d'appui (6) placée sur la construction formant table (1).

4. Presse de collage selon la revendication 1, caractérisée en ce qu'un levier à genouillère (33) du système de levier articulé est articulé en dessous de la plaque d'appui (6) placée sur la construction formant table (1); et en ce que le second levier à genouillère (31), qui agit sur le capot (10), et le mécanisme d'entraînement linéaire (3) sont articulés à son extrémité supérieure, qui dépasse au-dessus du capot (10).

5. Presse de collage selon la revendication 4, caractérisée en ce que le second levier à genouillère (33) est constitué de deux tringles parallèles qui passent sur le côté du coussin de pressage (2) et sont reliées l'une à l'autre, à leurs extrémités supérieures, par une tringle transversale (22').

6. Presse de collage selon l'une des revendications 1 à 5, caractérisée en ce que le capot (10) est constitué d'un couvercle léger (40) et d'un cadre massif (41) qui présente le support (55) formant palier pour le système de levier articulé ainsi que l'embout d'articulation (56) rabattu vers le bas.

7. Presse de collage selon la revendication 6, caractérisée en ce qu'une membrane intermédiaire flexible et non extensible (50) est bridée, avec étanchéité à la pression, entre un rebord annulaire (43) du couvercle léger (40) et le cadre d'acier (41).

8. Presse de collage selon la revendication 6 ou 7, caractérisée en ce que le cadre d'acier extérieur (41) et un cadre de bridage (42) présentent des rainures annulaires (45, 46) entre lesquelles est bridé, avec étanchéité à la pression, le bord, présentant des bourrelets annulaires extérieurs, de la membrane (12).

9. Presse de collage selon la revendication 6, caractérisée en ce que le cadre d'acier (60), solidarisé avec le support formant palier (55), présente, à sa partie d'extrémité supérieure, des butées d'arrêt (61) qui surmontent l'arête de la partie formant couvercle léger (40); et en ce qu'à sa partie d'extrémité inférieure sont prévus des moyens de bridage (48; 62 à 67) pour une fixation, étanche à la pression et pouvant être supprimée depuis la face inférieure du coussin de pressage, de la membrane élastique (12) et du cadre de bridage inférieur (42).

10. Presse de collage selon l'une des revendications 6 à 9, caractérisée en ce que le couvercle léger (40) présente un bord épaissi (64) dont la hauteur correspond à peu près à la hauteur d'un cadre intermédiaire (68).

11. Presse de collage selon l'une des revendications 6 à 10, caractérisée en ce que, pour le bridage de la partie formant couvercle (40) avec le cadre de bridage inférieur (42) est prévu un dispositif de bridage rapide qui est constitué de cales de bridage (65) et de vis de bridage (63, 66) qui sont logées dans des évidements en contre-dépouille prévus dans le cadre de bridage (42), qui sont accessibles par la face d'appui du coussin deserrageetdontles écrous (63) sont logés dans des évidements radiaux (62) du cadre d'acier (60).

12. Presse de collage selon l'une des revendications 6 à 11, caractérisée en ce que le couvercle intérieur léger (40) est constitué d'un métal léger ou d'un plastique armé.

13. Presse de collage selon une des revendications 1 à 11, caractérisée en ce que le capot (10) peut être verrouillé avec la table (1) au moyen d'un dispositif à cliquet (80 à 88) manoeuvré par la pression régnant dans le coussin de pressage.
